# EUROPÄISCHE PATENTSCHRIFT

(11) **EP 4 173 499 B1**
(45) Veröffentlichungstag und Bekanntmachung des Hinweises auf die Patenterteilung: **13.03.2024**
(21) Anmeldenummer: 22203591.7
(22) Anmeldetag: 25.10.2022
(51) Int. Cl.: A24F 1/30

(54) **VENTILSYSTEM FÜR EINE WASSERPFEIFE**
VALVE SYSTEM FOR A HOOKAH
SYSTÈME DE SOUPAPE POUR PIPE À EAU

(30) Priorität: 26.10.2021 DE 202021105847 U
(43) Veröffentlichungstag der Anmeldung: 03.05.2023
(73) Patentinhaber: Schmidt Innovations GmbH, 97816 Lohr am Main (DE)
(72) Erfinder: SCHMIDT, Stefan, 97816 Lohr am Main (DE); SCHMIDT, Alexander, 97816 Lohr am Main (DE)
(74) Vertreter: Kuhnen & Wacker Patent- und Rechtsanwaltsbüro PartG mbB

(56) Entgegenhaltungen:
- DE-U1-202019 001 094
- DE-U1-202019 106 795
- US-A- 4 133 318

## Beschreibung

Die Erfindung betrifft ein Ventilsystem für eine Wasserpfeife und eine Wasserpfeife nach dem Oberbegriff der unabhängigen Patentansprüche.

Wasserpfeifen mit Ventilsystemen sind aus dem Stand der Technik beispielsweise aus DE 20 2019 106795 U1, DE 20 2019 001094 U1 und US 4 133 318 A bekannt. DE 20 2019 106795 U1 beschreibt ein Ventilsystem einer Wasserpfeife mit einem ersten Verschlusselement, das am Wasserbehälter der Wasserpfeife befestigbar ist, und einem zweiten Verschlusselement, das eine durchgehende Öffnung für ein Rauchrohr und mindestens zwei Rauchschlauchanschlüssen für mindestens einen Rauchschlauch und mindestens einer durchgehenden ersten Ausnehmung mit einseitig sperrender Ventilsperreinrichtung mit einem ersten Ventilkörper und einem ersten Ventilsitz zur luftdurchlässigen Verbindung zwischen dem Wasserbehälter und dem Rauchschlauchanschluss aufweist, gekennzeichnet durch eine Ventilentsperreinrichtung mit einer zweiten Ausnehmung zur luftdurchlässigen Verbindung mit dem Wasserbehälter, wobei in der zweiten Ausnehmung ein zweiter Ventilkörper in Richtung der Schwerkraft oberhalb eines zweiten Ventilsitzes angeordnet ist und die zweite Ausnehmung über eine dritte Ausnehmung mit der ersten Ausnehmung und über eine vierte Ausnehmung mit der Umgebung der Wasserpfeife luftdurchlässig verbindbar ist, wobei der zweite Ventilkörper bei, im Verhältnis zum Umgebungsdruck der Wasserpfeife vorherrschenden Unterdruckverhältnissen in der dritten Ausnehmung die Verbindung mit dem Wasserbehälter luftundurchlässig verschließt und wobei der zweite Ventilkörper bei, im Verhältnis zum Umgebungsdruck der Wasserpfeife vorherrschenden Überdruckverhältnissen in der dritten Ausnehmung die Verbindung mit dem Wasserbehälter luftdurchlässig öffnet um somit ein Einblasen von Luft in den Wasserbehälter ermöglicht.

Wasserpfeifen, auch Shisha oder Hookah genannt, bestehen üblicherweise aus einem Wasserbehälter, der sogenannten Bowl, und einem Verschlusskopf, der auf dem Wasserbehälter befestigt wird. Am Verschlusskopf ist ein Rauchrohr befestigt, an dessen oberen Ende ein Tabakkopf angeordnet ist, auf dem zusammen mit der glühenden Kohle Tabak verbrannt bzw. verdampft wird. Das Rauchrohr erstreckt sich durch den Verschlusskopf in den Wasserbehälter und mündet mit seinem unteren Ende unterhalb eines Wasserspiegels in den Wasserbehälter. Weiter ist am Verschlusskopf eine Anschlussmöglichkeit für mindestens einen Rauchschlauch vorgesehen, der über eine entsprechende Ausnehmung in den im Wasserbehälter zwischen Kopf und dem Flüssigkeitsspiegel vorgesehenen Luftraum mündet. Beim Ansaugen durch einen Benutzer durch den Rauchschlauch wird in einem im Wasserbehälter vorgesehen Luftraum ein Unterdruck erzeugt, durch den durch das Rauchrohr Tabakrauch angesogen und beim Durchgang durch die Flüssigkeit gereinigt, gekühlt und befeuchtet wird.

Es ist dabei von Bedeutung, dass der Verschluss den Wasserbehälter vollständig abdichtet, da sonst Nebenluft eingesogen wird und die Wasserpfeife nicht mehr richtig "zieht".

Bekannte Verschlüsse sind beispielsweise nach Art eines Schraub- oder Steckverschlusses ausgebildet, und haben Anschlussöffnungen für mehrere Rauchschläuche.

In bekannter Weise mündet die Anschlussöffnung für den Rauchschlauch mittelbar oder unmittelbar über eine Ausnehmung in den Wasserbehälter. Um insbesondere bei einer Anordnung von mehreren Anschlussöffnungen für jeweils einen Rauchschlauch zu verhindern, dass durch die nicht genutzten Anschlussöffnungen unerwünschte Nebenluft gezogen wird, kann in der Ausnehmung oder den Ausnehmungen jeweils eine Ventilanordnung nach Art eines Rückschlagventils vorgesehen sein. Dabei kann die Ventilanordnung einen schwerkraft- und/oder federkraftbeaufschlagten Ventilkörper aufweisen, der an einen stirnseitig in oder an der Ausnehmung lösbar befestigbaren Ventilsitz zur dichtenden Anlage bringbar ist. Durch Lösen des Ventilsitzes kann die Ventilanordnung bzw. zumindest der Ventilkörper nach Bedarf entfernt, eingesetzt oder getauscht werden.

Um insbesondere während der Benutzung der Wasserpfeife Frischluft in den Luftraum des Wasserbehälters mittels eines der Rauchschläuche einblasen zu können, beispielsweise zur Absenkung der Rauchtemperatur, wird üblicherweise das zugehörige Rückschlagventil des Rauchanschlusses entfernt oder durch eine Ventil-Vorrichtung umgangen. Die eingeblasene Luft entweicht durch die Rückschlagventile der Anschlüsse der weiteren Rauchschläuche. Ebenso sind Ausblasöffnungen mit Rückschlagventilen vorgesehen, die einen Luftdurchgang von der Bowl zur Umgebungsluft ermöglichen und das Ansaugen von Umgebungsluft in die Bowl sperren. Der Öffnungsdruck der Rückschlagventile der Ausblasöffnungen ist geringer als der notwendige Öffnungsdruck der Rückschlagventile der Rauchanschlüsse. Die Ausblasluft tritt aus den Ausblasöffnungen am Verschlusskopf an die Umgebungsluft aus.

Um die Ausblasluft auch an anderen Stellen ausströmen zu lassen um das Ausströmverhalten zu beeinflussen, kann das Rauchrohr von einem Hüllrohr umgeben sein. Zwischen Hüllrohr und Rauchrohr wird ein offener Ringraum gebildet. Die Ausblasöffnungen münden in den Ringraum. An einer oder mehreren Stellen des Hüllrohres sind Ausnehmungen eingebracht. Aus diesen Ausnehmungen tritt die Ausblasluft an die Umgebungsluft. Das Hüllrohr kann mehrteilig aus Rohrabschnitten und Hüllrohrausströmern gestallten sein. Hüllrohre ohne Ausnehmungen und Hüllrohrausströmer mit Ausnehmungen sind kombiniert montierbar. Durch die unterschiedliche Anordnung der Hüllrohre und Hüllrohrausströmer ist die Art und Position der Ausströmung an die Umgebungsluft vorgebbar. Es können gleiche und unterschiedliche Hüllrohrausströmer verwendet werden. Hüllrohre und Hüllrohrausströmer sind in verschiedenen Lagen und Anzahl kombinierbar. Die Hüllrohre und Hüllrohrausströmer sind mit dem Rauchrohr und dem Verschlusskopf formschlüssig verbunden, vorzugsweise verschraubt in Art eines Zugankers. Die Demontage und Montage der Bauteile ist im Betrieb nicht problemlos und sicher möglich, da die heißen Bauteile (Tabakkopf, Rauchrohr, Hüllrohr, Hüllrohrausströmer) demontiert und montiert werden müssten.

Ausgehend von diesem Stand der Technik ist es eine Aufgabe der vorliegenden Erfindung, ein Ventilsystem für eine Wasserpfeife zu liefern, das einfach bedienbar ist und das unterschiedliches Ausströmen von Ausblasluft an die Umgebungsluft ermöglicht. Die Verstellung des Ventilsystems soll vorzugsweise durch manuellen Eingriff erfolgen und vorzugsweise auch im Betrieb der Wasserpfeife möglich sein, ohne das Bauteile demontiert oder montiert werden. Das Ventilsystem ist mit dem Hüllrohr kombinierbar. Es kann ein Ventilsystem bestehend aus ein oder mehreren Ausströmventilen mit dem Hüllrohr und dem Rauchrohr kombiniert werden. Jedes Ausströmventil besitzt mehrere Schaltstellungen. Beim Einsatz mehrerer Ausströmventile sind diese unabhängig voneinander einstellbar. Die Anzahl der einstellbaren Variationen ergibt sich aus der Multiplikation der Schaltstellungsanzahl der einzelnen Ausströmventile.

Diese Aufgabe wird durch ein Ventilsystem nach der Lehre des Anspruchs 1 gelöst.

Vorteilhafte Ausgestaltungen der Erfindung sind Gegenstand der Unteransprüche.

Eine Ausführungsform der Erfindung betrifft ein Ventilsystem, mit dem das Ausströmen von Luft aus dem Ringraum zwischen Rauchrohr und Hüllrohr gesteuert werden kann. Das Ventilsystem sitzt oberhalb des Verschlusskopfes vorzugsweise am unteren und oberen Ende des Rauchrohres. Das Ventilsystem besitzt mehrere Schaltstellungen und ist vorzugsweise manuell bedienbar, ohne das eine Demontage und Montage von Bauteilen notwendig ist.

Das Ventilsystem für eine Wasserpfeife gemäß einer Ausführungsform der vorliegenden Erfindung weist mindestens eine Ventileinrichtung mit mehreren Schaltstellungen auf, die Art und Richtung der Ausblasluft steuert.

Die Ausströmventile des Ventilsystems sind vorzugsweise am Hüllrohr oberhalb des Verschlusskopfes angeordnet und bestehen vorzugsweise aus einem Ventilgehäuse und einem Ventilkörper. Die Ausnehmungen der Ausströmventile münden vom Ringraum zwischen Rauchrohr und Hüllrohr in die Umgebungsluft. Die Ausströmventile besitzen mehrere Schaltstellungen. Die Ausnehmungen der Ausströmventile können verschlossen oder geöffnet werden. Bei geöffneten Ausnehmungen kann das Ausströmen der Ausblasluft in der Richtung mittels mehrerer Schaltstellungen variiert werden.

Vorteilhaft für die Variantenzahl ist es, Ausströmventile und Hüllrohr als einzelne Bauteile auszuführen. Diese Bauteile sind dann in mehreren Konfigurationen montierbar.

Wenn gleich es für das Wesen der Erfindung ausreicht, wenn ein Ausströmventil vorgesehen ist, ist es in bevorzugten Ausführungsformen von Vorteil, eine Vielzahl von Ausströmventilen vorzusehen.

Eine Ausführungsform der Erfindung umfasst ein Ventilsystem für eine Wasserpfeife (99) mit einem Verschlusskopf (98), der an einem Wasserbehälter (05) einer Wasserpfeife (99) befestigbar ist. Der Verschlusskopf umfasst eine, im befestigten Zustand des Verschlusskopfes (98) zum Wasserbehälter gerichtete Unterseite und eine der Unterseite gegenüberliegende Oberseite und eine erste Ausnehmung (26) und einen Rauchschlauchanschluss (19) geeignet um mittels der ersten Ausnehmung (26) eine fluidleitende Verbindung zwischen Wasserbehälter (5) und Umgebung der Wasserpfeife herzustellen und eine zweite Ausnehmung (31) mit einem Ausblasventil (30) geeignet um bei Unterdruck im Wasserbehälter (5) eine fluidleitende Verbindung zwischen der zweiten Ausnehmung (31) und dem Wasserbehälter (5) zu schließen und um bei Überdruck im Wasserbehälter (5) eine fluidleitende Verbindung zwischen dem Wasserbehälter und der Ausnehmung (31) zu öffnen. Das Ventilsystem umfasst außerdem ein an der Unterseite des Verschlusskopfes (98) befestigtes unteres Rauchrohr (24) und ein an der Oberseite des Verschlusskopfes (98) befestigtes oberes Rauchrohr (23) und ein, an der Oberseite des Verschlusskopfes (98) befestigtes und das obere Rauchrohr (23) umgebende, Ventilgehäuse (02) mit einer vom oberen Rauchrohr wegweisenden Außenfläche und ein, an dem Ventilgehäuse (02), befestigten und das obere Rauchrohr (23) umgebende, Hüllrohr (10) und einen, an dem Ventilgehäuse (02), angeordneten und das Ventilgehäuse (02) umgebenden, Ventilkörper (12) mit einer zur Außenfläche des Ventilgehäuse (02) gerichteten Innenfläche und einer dritten Ausnehmung (15), wobei das Ventilgehäuse (02) und das Hüllrohr (10) zwischen dem oberen Rauchrohr (23) und dem Ventilgehäuse (02) und dem Hüllrohr (10) einen Ringraum (32) bilden der mit der zweiten Ausnehmung (31) fluidleitend verbunden ist und wobei die dritte Ausnehmung (15) geeignet ist um eine fluidleitende Verbindung zwischen dem Ringraum (32) und der Umgebung der Wasserpfeife herzustellen und wobei der Ventilkörper (12) derart ausgebildet ist, dass er auch im Betrieb der Wasserpfeife entlang einer äußeren Oberfläche des Ventilgehäuses (02) derart bewegbar ist, dass er mindestens eine Schließstellung und mindestens eine Öffnungsstellung einnehmen kann, wobei der Ventilkörper (12) in der Schließstellung die dritte Ausnehmung (15) zur Umgebung der Wasserpfeife hin verschließt und in der Öffnungsstellung die dritte Ausnehmung (15) zur Umgebung der Wasserpfeife hin derart öffnet dass bei Überdruck im Wasserbehälter (5) über die zweite Ausnehmung (31) und den Ringraum (32) und die dritte Ausnehmung (15) eine fluidleitende Verbindung zwischen dem Wasserbehälter (5) und der Umgebung der Wasserpfeife ausgebildet werden kann.

In einer weiteren Ausführungsform des Ventilsystems ist der Ventilkörper (12) derart ausgebildet, dass er eine erste Öffnungsstellung oder eine zweite Öffnungsstellung oder eine dritte Öffnungsstellung einnehmen kann, wobei der Ventilkörper (12) in der ersten Öffnungsstellung die dritte Ausnehmung (15) zur Umgebung der Wasserpfeife hin derart öffnet, dass durch die Verbindung zwischen Wasserbehälter (5) und der Umgebung der Wasserpfeife entweichendes Fluid senkrecht zur Ausnehmung (15) und senkrecht zum Ventilgehäuse (02) entweichen kann und wobei der Ventilkörper (12) in der zweiten Öffnungsstellung die dritte Ausnehmung (15) zur Umgebung der Wasserpfeife hin derart öffnet, dass durch die Verbindung zwischen Wasserbehälter (5) und der Umgebung der Wasserpfeife entweichendes Fluid nach unten entweichen kann und wobei der Ventilkörper (12) in der dritten Öffnungsstellung die dritte Ausnehmung (15) zur Umgebung der Wasserpfeife hin derart öffnet, dass durch die Verbindung zwischen Wasserbehälter (5) und der Umgebung der Wasserpfeife entweichendes Fluid nach oben entweichen kann.

In einer weiteren Ausführungsform des Ventilsystems ist der Ventilkörper (12) derart bewegbar ist dass er entlang der Außenfläche des Ventilgehäuses (02) vertikal verschiebbar ist.

In einer weiteren Ausführungsform des Ventilsystems ist der Ventilkörper (12) derart bewegbar ist dass er entlang der Außenfläche des Ventilgehäuses (02) drehbar ist.

In einer weiteren Ausführungsform des Ventilsystems weist das Ventilgehäuse (02) auf seiner Außenfläche und der Ventilkörper (12) auf seiner Innenfläche jeweils mindestens eine umlaufende Nut auf in der ein Dicht-und-Rastelement (14) angeordnet ist.

In einer weiteren Ausführungsform des Ventilsystems ist das Dicht-und-Rastelement (14) ein O-Ring.

In einer weiteren Ausführungsform des Ventilsystems sind mindestens zwei Ventilgehäuse (02) und zwei Ventilkörper (12) vertikal übereinander und das obere Rauchrohr umgebend angeordnet.

Eine weitere Ausführungsform umfasst eine Wasserpfeife (99) mit einem Wasserbehälter (05), einem, an dem Wasserbehälter (05) befestigten, Ventilsystem nach einem der Ansprüche 1 bis 9, einem, an dem Rauschlauchanschluss (19) des Verschlusskopfes (98) befestigten Rauchschlauch (20), einem, an dem oberen Rauchrohr (23) befestigten Tabakkopf (17) und einem unterhalb des Tabakkopfes (17) angeordneten Kohleteller (18).

Im Folgenden wird die Erfindung anhand lediglich Ausführungsbeispiele zeigender Zeichnungen näher erläutert.

Es zeigen:
- Figur 1: in schematischer nicht maßstäblicher Darstellung den grundsätzlichen Aufbau einer Wasserpfeife
- Figuren 2a und 2b: ein Ausführungsbeispiel eines Verschlusses mit Hüllrohr und Hüllrohrausströmer.
- Figuren 3a bis 3e: ein Ausführungsbeispiel eines erfindungsgemäßen Ventil-systems mit einem Ausströmventil mit mehreren Schaltstel-lungen.
- Figur 4: ein Ausführungsbeispiel eines erfindungsgemäßen Ventil-systems mit zwei Ausströmventilen mit mehreren Schalt-stellungen.
- Figuren 5a und 5b: ein Ausführungsbeispiel eines erfindungsgemäßen Ventil-systems mit einem Ausströmventil mit mehreren Schaltstel-lungen.

Das in der Figur 1 dargestellte Beispiel einer Wasserpfeife 99 nach dem Stand der Technik weist zunächst einen Wasserbehälter 05 auf, der mit Wasser 03 so befüllt ist, dass oberhalb des Flüssigkeitsspiegels 04 ein Luftraum 07 verbleibt. Der Wasserbehälter 05 ist mit einem Verschlusskopf 98 verschlossen. Der Verschlusskopf 98 wird mittels eines Dichtelements 08 lösbar und dichtend mit dem Wasserbehälter 05 verbunden. In weiteren Ausführungen kann der Verschlusskopf 98 mit dem Wasserbehälters 05 formschlüssig verbunden werden, z.B. verschraubt. Der Verschlusskopf 98 kann mehrteilig ausgeführt sein. Durch den Verschlusskopf 98 erstreckt sich ein Rauchrohr 06, das mit seinem unteren Ende im Wasserbehälter 05 unterhalb des Flüssigkeitsspiegels 04 im Wasser 03 mündet. Im Bereich seines oberen Endes ist das Rauchrohr 06 mit einem Tabakkopf 17 versehen, auf dem glühende Kohle und der zu verdampfende Tabak gehalten werden. An den Verschlusskopf 98 ist in einer Rauchschlauchanschlussausnehmung (erste Ausnehmung) 26, die sich durch den Verschlusskopf 98 in den Luftraum 07 erstreckt, ein Rauchanschluss 19 und ein Rauchschlauch 20 angeordnet. Saugt ein Benutzer nun am Rauchschlauch 20, erzeugt er im Wasserbehälter 05, genauer im Luftraum 07, einen Unterdruck, durch den mit den verdampften Tabakaromen angereicherte Luft durch das Rauchrohr 06 und das Wasser 03 angesogen und durch den Rauchschlauch 20 gekühlt, gereinigt, beruhigt und befeuchtet dem Benutzer zugeführt wird.

Das in den Figuren 2a und 2b dargestellte Ausführungsbeispiel eines Verschlusssystems mit Ventilanordnung nach dem Stand der Technik weist einen Verschlusskopf 98 auf, der mittels einem Dichtelement 08 dichtend an einem Wasserbehälter 05 befestigt ist.

Der Verschlusskopf 98 weist eine durchgehende Öffnung 22 auf. In diese Öffnung ist ein zweiteiliges Rauchrohr 23 und 24 befestigt, wobei das obere Rauchrohr 23 in die obere Öffnung und das untere Rauchrohr 24 in die untere Öffnung eingeschraubt ist. Am oberen Ende des oberen Rauchrohrs 23 ist ein Tabakkopf 17 angebracht; das untere Rauchrohr 24 mündet in die im Wasserbehälter 05 befindliche Flüssigkeit.

Im Verschlusskopf 98 sind ein oder mehrere Rauchschlauchanschlussausnehmungen 26 (erste Ausnehmungen), vorzugsweise im Winkel von jeweils etwa 45° zur Rauchrohrachse, angeordnet. Die Rauchschlauchanschluss-ausnehmungen 26 münden in den inneren Luftraum 07.

Im Falle mehrerer Rauchschlauchanschlussausnehmungen 26 können in den Rauchschlauchanschlussausnehmungen 26 nicht dargestellte Ventilanordnungen vorgesehen sein.

Im Verschlusskopf 98 sind ein oder mehrere zweite Ausnehmungen 31 zur luftdurchlässigen Verbindung zwischen Luftraum 07 und Außenseite des Verschlusskopfes 98 angeordnet. In jeder zweiten Ausnehmung 31 ist eine Ventilanordnung 30 in Art eines Rückschlagventils vorgesehen.

Ein Hüllrohr 10 umhüllt das Rauchrohr 23 derart, dass zwischen Rauchrohr 23 und Hüllrohr 10 ein luftdurchlässiger Ringraum 32 ausgebildet wird. Die zweite Ausnehmung 31 mündet in den Ringraum 32. Eine dritte Ausnehmung 15 stellt eine luftdurchlässige Verbindung zwischen Ringraum 32 und der Umgebungsluft her. Die dritte Ausnehmung 15 kann im Hüllrohr 10 oder einem Hüllrohrausströmer 11 angeordnet sein.

Wird Luft in die Rauchschlauchanschlussausnehmungen 26 eingeblasen, tritt der Rauch aus dem Luftraum 07 über die Ventilanordnung 30, die zweite Ausnehmung 31, den Ringraum 32 und die dritte Ausnehmung 15 an die Umgebungsluft aus.

Das in der Figur 3 dargestellte Ausführungsbeispiel eines erfindungsgemäßen Ventilsystems entspricht, bis auf die Ventileinrichtung 16, dem Ausführungsbeispiel nach den Figuren 2a und 2b.

Zwischen Hüllrohr 10 und Verschlusskopf 98 ist eine Ventileinrichtung 16 angeordnet, bestehend aus einem Ventilgehäuse 02 und einem Ventilkörper 12. Das Ventilgehäuse 02 hat ein oder mehrere dritte Ausnehmungen 15. Der Ventilkörper 12 ist zum Ventilgehäuse 02 verschiebbar und / oder verdrehbar angeordnet. Durch die Lageänderung des Ventilkörpers 12 sind mehrere Schaltstellungen wählbar. Der Ventilkörper 12 kann ein oder mehrere rastende Dicht-und-Rastelemente 14, beispielsweise O-Ringe aus Gummi, aufweisen. Der Ventilkörper 12 kann ein oder mehrere Konturen 13 zum gezielten Lenken der Luftströmung aufweisen. Der Ventilkörper 12 kann ein oder mehrere Öffnungen aufweisen um die Luftströmung zu regulieren. Die Öffnungen können unterschiedliche Größen, z.B. Durchmesser, und Formen aufweisen. Die Öffnungen können vorzugsweise Löcher sein, aber beispielsweise auch eine ovale oder eckige oder schlitzartige Form ist möglich. Beispielsweise durch Drehung des Ventilkörpers 12 können verschiedene Größen oder Formen durch den Benutzer ausgewählt werden.

Das Ventilgehäuse 02 der Ventileinrichtung 16 kann einteilig mit dem Hüllrohr 10 oder als separates Bauteil ausgeführt werden.

Die Figuren 3b bis 3e zeigen unterschiedliche Schaltstellungen der Ventileinrichtung 16.

Das in den Figur 4 dargestellte Ausführungsbeispiel eines erfindungsgemäßen Ventilsystems entspricht bis auf eine zweite Ventileinrichtung 16' vollständig dem Ausführungsbeispiel nach Figur 3.

Das in den Figuren 5a und 5b dargestellte Ausführungsbeispiel eines erfindungsgemäßen Ventilsystems entspricht bis auf einen drehbaren Ventilkörper 12' vollständig dem Ausführungsbeispiel nach Figur 3.

### Bezugszeichenliste

- 02: Ventilgehäuse
- 03: Wasser
- 04: Flüssigkeitsspiegel
- 05: Wasserbehälter (Bowl)
- 06: Rauchrohr, mehrteilig
- 07: Luftraum
- 08: Dichtelement
- 09: Sperrventilanordnung
- 10: Hüllrohr
- 11: Hüllrohrausströmer
- 12 12': Ventilkörper
- 13: Kontur
- 14: Dicht-und-Rastelement
- 15: dritte Ausnehmung
- 16 16': Ventileinrichtung
- 17: Tabakkopf
- 18: Kohleteller
- 19: Rauchschlauchanschluss
- 20: Rauchschlauch
- 22: Öffnung für Rauchrohr
- 23: Oberes Rauchrohr
- 24: Unteres Rauchrohr
- 26: erste Ausnehmung (Rauschschlauchanschlussausnehmung)
- 30: Ausblasventil
- 31: zweite Ausnehmung
- 32: Ringraum
- 98: Verschlusskopf
- 99: Wasserpfeife

## Patentansprüche

1. Ventilsystem für eine Wasserpfeife (99) mit
einem Verschlusskopf (98), der an einem Wasserbehälter (5) einer Wasserpfeife (99) befestigbar ist, umfassend
eine, im befestigten Zustand des Verschlusskopfes (98) zum Wasserbehälter gerichtete Unterseite und
eine der Unterseite gegenüberliegende Oberseite und
eine erste Ausnehmung (26) und
einen Rauchschlauchanschluss (19) geeignet um mittels der ersten Ausnehmung (26) eine fluidleitende Verbindung zwischen Wasserbehälter (5) und Umgebung der Wasserpfeife herzustellen und
eine zweite Ausnehmung (31) mit einem Ausblasventil (30) geeignet um bei Unterdruck im Wasserbehälter (5) eine fluidleitende Verbindung zwischen der zweiten Ausnehmung (31) und dem Wasserbehälter (5) zu schließen und um bei Überdruck im Wasserbehälter (5) eine fluidleitende Verbindung zwischen dem Wasserbehälter und der Ausnehmung (31) zu öffnen,
einem an der Unterseite des Verschlusskopfes (98) befestigten unteren Rauchrohr (24) und
einem an der Oberseite des Verschlusskopfes (98) befestigten oberen Rauchrohr (23) und
einem, an der Oberseite des Verschlusskopfes (98) befestigten und das obere Rauchrohr (23) umgebende, Ventilgehäuse (02) mit einer vom oberen Rauchrohr wegweisenden Außenfläche und
einem, an dem Ventilgehäuse (02), befestigten und das obere Rauchrohr (23) umgebende, Hüllrohr (10) und
einem, an dem Ventilgehäuse (02), angeordneten und das Ventilgehäuse (02) umgebenden, Ventilkörper (12) mit einer zur Außenfläche des Ventilgehäuse (02) gerichtete Innenfläche und einer dritten Ausnehmung (15),
wobei das Ventilgehäuse (02) und das Hüllrohr (10) zwischen dem oberen Rauchrohr (23) und dem Ventilgehäuse (02) und dem Hüllrohr (10) einen Ringraum (32) bilden der mit der zweiten Ausnehmung (31) fluidleitend verbunden ist und wobei die dritte Ausnehmung (15) geeignet ist um eine fluidleitende Verbindung zwischen dem Ringraum (32) und der Umgebung der Wasserpfeife herzustellen und
wobei der Ventilkörper (12) derart ausgebildet ist, dass er auch im Betrieb der Wasserpfeife entlang einer äußeren Oberfläche des Ventilgehäuses (02) derart bewegbar ist, dass er mindestens eine Schließstellung und mindestens eine Öffnungsstellung einnehmen kann, wobei der Ventilkörper (12) in der Schließstellung die dritte Ausnehmung (15) zur Umgebung der Wasserpfeife hin verschließt und in der Öffnungsstellung die dritte Ausnehmung (15) zur Umgebung der Wasserpfeife hin derart öffnet dass bei Überdruck im Wasserbehälter (5) über die zweite Ausnehmung (31) und den Ringraum (32) und die dritte Ausnehmung (15) eine fluidleitende Verbindung zwischen dem Wasserbehälter (5) und der Umgebung der Wasserpfeife ausgebildet werden kann.

2. Ventilsystem für eine Wasserpfeife (99) nach Anspruch 1, wobei der Ventilkörper (12) derart ausgebildet ist, dass er eine erste Öffnungsstellung oder eine zweite Öffnungsstellung oder eine dritte Öffnungsstellung einnehmen kann,
wobei der Ventilkörper (12) in der ersten Öffnungsstellung die dritte Ausnehmung (15) zur Umgebung der Wasserpfeife hin derart öffnet, dass durch die Verbindung zwischen Wasserbehälter (5) und der Umgebung der Wasserpfeife entweichendes Fluid senkrecht zur Ausnehmung (15) und senkrecht zum Ventilgehäuse (02) entweichen kann und
wobei der Ventilkörper (12) in der zweiten Öffnungsstellung die dritte Ausnehmung (15) zur Umgebung der Wasserpfeife hin derart öffnet, dass durch die Verbindung zwischen Wasserbehälter (5) und der Umgebung der Wasserpfeife entweichendes Fluid nach unten entweichen kann und
wobei der Ventilkörper (12) in der dritten Öffnungsstellung die dritte Ausnehmung (15) zur Umgebung der Wasserpfeife hin derart öffnet, dass durch die Verbindung zwischen Wasserbehälter (5) und der Umgebung der Wasserpfeife entweichendes Fluid nach oben entweichen kann.

3. Ventilsystem für eine Wasserpfeife (99) nach einem der Ansprüche 1 oder 2, wobei der Ventilkörper (12) derart bewegbar ist dass er entlang der Außenfläche des Ventilgehäuses (02) vertikal verschiebbar ist.

4. Ventilsystem für eine Wasserpfeife (99) nach einem der Ansprüche 1 bis 3, wobei der Ventilkörper (12) derart bewegbar ist dass er entlang der Außenfläche des Ventilgehäuses (02) drehbar ist.

5. Ventilsystem für eine Wasserpfeife (99) nach Anspruch 4, wobei der Ventilkörper (12) mindestens zwei Öffnungen unterschiedlicher Größe aufweist um die Luftströmung zu regulieren.

6. Ventilsystem für eine Wasserpfeife (99) nach Anspruch 5, wobei die Öffnungen mindestens eine aus einer runden, einer ovalen, einer schlitzartigen oder einer eckigen Form aufweisen.

7. Ventilsystem für eine Wasserpfeife (99) nach Anspruch 3, wobei das Ventilgehäuse (02) auf seiner Außenfläche und der Ventilkörper (12) auf seiner Innenfläche jeweils mindestens eine umlaufende Nut aufweist in der ein Dicht-und-Rastelement (14) angeordnet ist.

8. Ventilsystem für eine Wasserpfeife (99) nach Anspruch 7, wobei das Dicht-und-Rastelement (14) ein O-Ring ist.

9. Ventilsystem für eine Wasserpfeife (99) nach einem der Ansprüche 1 bis 8, wobei mindestens zwei Ventilgehäuse (02) und zwei Ventilkörper (12) vertikal übereinander und das obere Rauchrohr umgebend angeordnet sind.

10. Wasserpfeife (99) mit einem Wasserbehälter (05), einem, an dem Wasserbehälter (05) befestigten, Ventilsystem nach einem der Ansprüche 1 bis 9, einem, an dem Rauschlauchanschluss (19) des Verschlusskopfes (98) befestigten Rauchschlauch (20), einem, an dem oberen Rauchrohr (23) befestigten Tabakkopf (17) und einem unterhalb des Tabakkopfes (17) angeordneten Kohleteller (18).

## Claims

1. A valve system for a water pipe (99), comprising:
a closure head (98) capable of being attached to a water container (5) of a water pipe (99), said closure head including:
a bottom side facing the water container when the closure head (98) is attached, and
a top side opposing the bottom side, and
a first recess (26), and
a smoke hose connection (19) being adapted to establish a fluid-conducting connection between the water container (5) and the surroundings of the water pipe by means of the first recess (26), and
a second recess (31) having a blow-out valve (30) being adapted to close a fluid-conducting connection between the second recess (31) and the water container (5) when there is a negative pressure in the water container (5), and to open a fluid-conducting connection between the water container (5) and the recess (31) when there is excess pressure in the water container (5),
a lower smoke pipe (24) attached to the bottom side of the closure head (98), and
an upper smoke pipe (23) attached to the top side of the closure head (98), and
a valve housing (02) attached to the top side of the closure head (98) and surrounding the upper smoke pipe (23), having an outer surface facing away from the upper smoke pipe, and
a cladding tube (10) attached to the valve housing (02) and surrounding the upper smoke pipe (23), and
a valve body (12) arranged on the valve housing (02) and surrounding the valve housing (02), having an inner surface directed towards the outer surface of the valve housing (02) and a third recess (15),
wherein the valve housing (02) and the cladding tube (10) form an annular space (32) between the upper smoke tube (23) and the valve housing (02) and the cladding tube (10), said annular space (32) being connected to the second recess (31) in a fluid-conducting manner, and
wherein the third recess (15) is adapted to establish a fluid-conducting connection between the annular space (32) and the surroundings of the water pipe, and
wherein the valve body (12) is designed such that it is capable of being moved along an outer surface of the valve housing (02) even during operation of the water pipe in such a way for it to be able to assume at least one closed position and at least one open position, said valve body (12), when in the closed position, closing the third recess (15) towards the surroundings of the water pipe and, when in the open position, opening the third recess (15) towards the surroundings of the water pipe in such a way that, in the event of excess pressure in the water container (5), a fluid-conducting connection may be formed between the water container (5) and the surroundings of the water pipe, via the second recess (31) and the annular space (32 ) and the third recess (15).

2. The valve system for a water pipe (99) according to claim 1, wherein the valve body (12) is designed in a manner for it to be able to assume either one of a first opening position, a second opening position, or a third opening position,
wherein the valve body (12), when in the first opening position, opens the third recess (15) towards the surroundings of the water pipe in a manner for fluid escaping through the connection between the water container (5) and the surroundings of the water pipe to be able to escape perpendicular to the recess (15) and perpendicular to the valve housing (02), and
wherein the valve body (12), when in the second opening position, opens the third recess (15) towards the surroundings of the water pipe in a manner for fluid escaping through the connection between the water container (5) and the surroundings of the water pipe to be able to escape downwards, and
wherein the valve body (12), when in the third opening position, opens the third recess (15) towards the surroundings of the water pipe in a manner for fluid escaping through the connection between the water container (5) and the surroundings of the water pipe to escape upwards.

3. The valve system for a water pipe (99) according to any one of claims 1 or 2, wherein the valve body (12) is capable of being moved such that it is vertically displaceable along the outer surface of the valve housing (02).

4. The valve system for a water pipe (99) according to any one of claims 1 to 3, wherein the valve body (12) is capable of being moved to be rotatable along the outer surface of the valve housing (02).

5. The valve system for a water pipe (99) according to claim 4, wherein the valve body (12) has at least two openings of different sizes to regulate air flow.

6. The valve system for a water pipe (99) according to claim 5, wherein the openings have at least one of a round, an oval, a slot-like or a square shape.

7. The valve system for a water pipe (99) according to claim 3, wherein the valve housing (02) on the outer surface thereof and the valve body (12) on the inner surface thereof each have at least one circumferential groove in which a sealing and locking element (14) is arranged.

8. The valve system for a water pipe (99) according to claim 7, wherein the sealing and locking element (14) is an O-ring.

9. The valve system for a water pipe (99) according to any one of claims 1 to 8, wherein at least two valve housings (02) and two valve bodies (12) are arranged vertically one on top of the other while surrounding the upper smoke pipe.

10. The water pipe (99) including a water container (05), a valve system according to any one of claims 1 to 9 which is attached to the water container (05), a smoke hose (20) attached to the smoke hose connection (19) of the closure head (98), a tobacco head (17) attached to the upper smoke pipe (23) and a charcoal plate (18) arranged below the tobacco head (17).

## Revendications

1. Système de valve pour une pipe à eau (99), comprenant une tête de fermeture (98) apte à être fixée à un réservoir d'eau (5) d'une pipe à eau (99), comprenant
une face inférieure qui, à l'état fixé de la tête de fermeture (98), est tournée vers le réservoir d'eau, et
une face supérieure opposée à la face inférieure, et
un premier évidement (26), et
un raccord de tuyau de fumée (19) approprié pour établir, au moyen du premier évidement (26), une communication de fluide entre le réservoir d'eau (5) et l'environnement de la pipe à eau, et
un deuxième évidement (31) muni d'une valve de purge (30) appropriée pour fermer une communication de fluide entre le deuxième évidement (31) et le réservoir d'eau (5) en cas de dépression dans le réservoir d'eau (5) et pour ouvrir une communication de fluide entre le réservoir d'eau et l'évidement (31) en cas de surpression dans le réservoir d'eau (5),
un tube de fumée inférieur (24) fixé à la face inférieure de la tête de fermeture (98), et
un tube de fumée supérieur (23) fixé à la face supérieure de la tête de fermeture (98), et
un boîtier de valve (02) présentant une surface extérieure détournée du tube de fumée supérieur, ledit boîtier étant fixé à la face supérieure de la tête de fermeture (98) et entourant le tube de fumée supérieur (23) et,
un tube enveloppe (10) fixé au boîtier de valve (02) et entourant le tube de fumée supérieur (23), et
un corps de valve (12) présentant une surface intérieure, tournée vers la surface extérieure du boîtier de valve (02), et un troisième évidement (15), ledit corps étant disposé sur le boîtier de valve (02) et entourant le boîtier de valve (02),
dans lequel
le boîtier de valve (02) et le tube enveloppe (10) forment, entre le tube de fumée supérieur (23) et le boîtier de valve (02) et le tube enveloppe (10), un espace annulaire (32) qui est relié en communication de fluide au deuxième évidement (31), et
le troisième évidement (15) est approprié pour établir une communication de fluide entre l'espace annulaire (32) et l'environnement de la pipe à eau, et
le corps de valve (12) est conçu de manière à être mobile le long d'une surface extérieure du boîtier de valve (02), même pendant le fonctionnement de la pipe à eau, de manière à pouvoir adopter au moins une position de fermeture et au moins une position d'ouverture,
dans la position de fermeture, le corps de valve (12) referme le troisième évidement (15) par rapport à l'environnement de la pipe à eau, et dans la position d'ouverture, il ouvre le troisième évidement (15) vers l'environnement de la pipe à eau de telle sorte qu'en cas de surpression dans le réservoir d'eau (5), une communication de fluide entre le réservoir d'eau (5) et l'environnement de la pipe à eau peut être établie via le deuxième évidement (31) et l'espace annulaire (32) et le troisième évidement (15).

2. Système de valve pour une pipe à eau (99) selon la revendication 1,
dans lequel le corps de valve (12) est conçu de manière à pouvoir adopter une première position d'ouverture ou une deuxième position d'ouverture ou une troisième position d'ouverture,
dans la première position d'ouverture, le corps de valve (12) ouvre le troisième évidement (15) vers l'environnement de la pipe à eau de telle sorte que le fluide s'échappant par la communication entre le réservoir d'eau (5) et l'environnement de la pipe à eau peut s'échapper perpendiculairement à l'évidement (15) et perpendiculairement au boîtier de valve (02), et
dans la deuxième position d'ouverture, le corps de valve (12) ouvre le troisième évidement (15) vers l'environnement de la pipe à eau de telle sorte que le fluide s'échappant par la communication entre le réservoir d'eau (5) et l'environnement de la pipe à eau peut s'échapper vers le bas, et
dans la troisième position d'ouverture, le corps de valve (12) ouvre le troisième évidement (15) vers l'environnement de la pipe à eau de telle sorte que le fluide s'échappant par la communication entre le réservoir d'eau (5) et l'environnement de la pipe à eau peut s'échapper vers le haut.

3. Système de valve pour une pipe à eau (99) selon l'une des revendications 1 ou 2,
dans lequel le corps de valve (12) est mobile de manière à pouvoir être déplacé verticalement le long de la surface extérieure du boîtier de valve (02).

4. Système de valve pour une pipe à eau (99) selon l'une des revendications 1 à 3,
dans lequel le corps de valve (12) est mobile de manière à pouvoir tourner le long de la surface extérieure du boîtier de valve (02).

5. Système de valve pour une pipe à eau (99) selon la revendication 4,
dans lequel le corps de valve (12) comprend au moins deux ouvertures de tailles différentes pour réguler le flux d'air.

6. Système de valve pour une pipe à eau (99) selon la revendication 5,
dans lequel les ouvertures ont au moins une forme parmi une forme ronde, une forme ovale, une forme de fente ou une forme polygonale.

7. Système de valve pour une pipe à eau (99) selon la revendication 3,
dans lequel le boîtier de valve (02), sur sa surface extérieure, et le corps de valve (12), sur sa surface intérieure, présentent chacun au moins une rainure périphérique dans laquelle est disposé un élément d'étanchéité et d'enclenchement (14).

8. Système de valve pour une pipe à eau (99) selon la revendication 7,
dans lequel l'élément d'étanchéité et d'enclenchement (14) est un joint torique.

9. Système de valve pour une pipe à eau (99) selon l'une des revendications 1 à 8,
dans lequel au moins deux boîtiers de valve (02) et deux corps de valve (12) sont superposés verticalement en entourant le tube de fumée supérieur.

10. Pipe à eau (99) comprenant un réservoir d'eau (05), un système de valve selon l'une des revendications 1 à 9, fixé au réservoir d'eau (05), un tuyau de fumée (20) fixé au raccord de tuyau de fumée (19) de la tête de fermeture (98), une tête à tabac (17) fixée au tube de fumée supérieur (23), et un plateau à charbon (18) disposé en dessous de la tête à tabac (17).
